# EUROPÄISCHE PATENTSCHRIFT

(11) **EP 1 685 916 B1**
(45) Veröffentlichungstag und Bekanntmachung des Hinweises auf die Patenterteilung: **18.03.2009**
(21) Anmeldenummer: 06001048.5
(22) Anmeldetag: 18.01.2006
(51) Int. Cl.: B22D 11/08, B22D 11/00

(54) **Verbundgußplatte**
Partition plate
Panneau d'interconnexion

(30) Priorität: 26.01.2005 DE 202005001310 U
(43) Veröffentlichungstag der Anmeldung: 02.08.2006
(73) Patentinhaber: Hetsch, Walter, 67729 Sippersfeld (DE)
(72) Erfinder: Berwar, Harald, 31234 Edemissen (DE); Hetsch, Walter, 67729 Sippersfeld (DE)
(74) Vertreter: Vièl, Christof

(56) Entgegenhaltungen:
- DE-U- 1 809 997
- GB-A- 2 029 294
- JP-A- 50 098 431
- US-A- 5 099 907
- PATENT ABSTRACTS OF JAPAN Bd. 010, Nr. 265 (M-515), 10. September 1986 (1986-09-10) & JP 61 088943 A (NISSHIN STEEL CO LTD), 7. Mai 1986 (1986-05-07)
- PATENT ABSTRACTS OF JAPAN Bd. 018, Nr. 616 (M-1710), 24. November 1994 (1994-11-24) & JP 06 238401 A (NIPPON STEEL CORP), 30. August 1994 (1994-08-30)

## Beschreibung

Die Erfindung betrifft eine Verbundgußplatte für das Stranggießen auf einer Beam-Blank-Stranggießanlage zur Anordnung im Bereich der Kokille.

Eine Verbundgußplatte ist beispielsweise aus der DE 18 09 997 U1 bekannt.

Die DE 195 04 949 U1 beschreibt ein Verfahren zur Herstellung eines Verbundgußteils aus mehreren metallischen Werkstoffen mit metallischer Matrix in einer Gießform, bei dem an einen oder mehreren in den Formhohlraum einzubringenden Körpern deren spätere Kontaktflächen vor dem Gießvorgang mit einem Überzug versehen werden, eine Schmelze oder mehrere Schmelzen gleichzeitig angegossen werden.

Zum Start des Stranggußvorgangs benötigt man in der Kupferkokille einen Anfahrkopf. Dieser hat eine bestimmte Formgebung, damit ein Kraftschluß mit dem abgekühlten Flüssigstahl erfolgen kann und das Stranggießen beginnt.

Der Freiraum zwischen dem Kaltstrang-Anfahrkopf und der Kokille wurde bisher mittels einer Feuerfestschnur oder mit sonstigen Materialien abgedichtet. Dies ist zum einen zeitaufwendig und zum anderen besteht hierbei die Gefahr eines Durchbruchs.

Die US 5,099,907 A beschreibt ein Verfahren und eine Anordnung zum Anbinden eines neuen Gießstranges an einen vorhergehenden Strang beim kontinuierlichen Stranggießen in einer Stranggießanlage. Hierzu wird ein rohrstutzenartiger Körper verwendet, der aus einem dem Kokillenquerschnitt geometrisch ähnlichen, aber im Durchmesser etwas kleineren muffenartigen Rohrstück besteht, welches etwa im mittleren Bereich seiner Längserstreckung mit Abstandshalterelementen versehen ist, um seine Zentrierung innerhalb der Kokille zu ermöglichen. Wenn der Durchmesser der rohrartigen Muffe und der Zeitpunkt ihres Einbringens richtig gewählt werden, ist die Muffe, da sie sich nicht im heißen Kern des Stranges befindet, nicht der Gefahr ausgesetzt, geschmolzen zu werden. Die Muffe kommt mit der äußeren, erkaltenden Strangschale in Berührung, die beim weiteren Erkalten auf die Muffe aufschrumpft, wodurch eine kraftschlüssige Verbindung erzeugt wird. Allerdings ist diese Vorrichtung nicht für Beam-Blank-Stranggießanlagen geeignet.

Bei einem Verbundguß - einem Gießstopp mit Verteilerwechsel oder bei Stahl-Qualitätswechsel - benötigt man ebenso einen Anfahrkopf, der die Verbindung herstellt zwischen dem zuletzt gegossenen, noch flüssigen Stahl und dem neu anzugießenden Stahl. Das diese Funktion übernehmende Element wird als Verbundgußplatte bezeichnet. Sie besteht vorzugsweise aus Stahl.

Aufgabe der Erfindung ist es, eine Verbundgußplatte zu schaffen, die für Beam-Blank-Stranggießanlagen geeignet ist und Durchbrüche und die dadurch hervorgerufenen Anlagenstillstände vermeidet.

Diese Aufgabe wird erfindungsgemäß dadurch gelöst, daß die Verbundgußplatte die Verbindung herstellt zwischen dem zuletzt gegossenen, noch flüssigen Stahl und dem neu anzugießenden Stahl und aus einem flächigen Element mit einer umlaufenden Dichtung besteht, wobei beidseits der Verbundgußplatte und im wesentlichen senkrecht zu dieser je mindestens ein Rohrstutzen angeordnet ist, wobei der Rohrstutzen an der dem Strang zugewandten Seite eine Spitze aufweist.

Die Dichtung verhindert das Durchlaufen von Stahl zwischen Kokille und Wannstrang.

Durch die erfindungsgemäße Maßnahme wird es möglich, auch auf einer Beam-Blank-Stranggießanlage Verbundguß durchzuführen, was bisher nicht machbar war. Jedoch auch bei anderen Stranggießanlagen, wie Bramme-, Vorblock- oder Knüppel-Stranggießanlagen kann die erfindungsgemäße Verbundgußplatte ebenfalls zum Einsatz kommen.

Durch die Erfindung wird ein kontinuierliches Gießen ohne Gießpause möglich, wodurch die Anlagenverfügbarkeit und eine höhere Wirtschaftlichkeit erreicht werden. Auch wird die Betriebssicherheit gesteigert.

Eine Weiterbildung der Erfindung besteht darin, daß beidseits der Verbundgußplatte und im wesentlichen senkrecht zu dieser je zwei Rohrstutzen angeordnet sind.

Hierbei ist es vorteilhaft, daß die Rohrstutzen jeweils mindestens eine Bohrung aufweisen.

Durch die Rohrstutzen mit den Bohrungen wird ein Kraftschluß zwischen der Verbundgußplatte und dem jeweils anliegenden flüssigen Metall geschaffen.

Schließlich ist vorgesehen, daß auf der der Kokille zugewandten Seite mindestens eine, vorzugsweise vier Büchsen angeordnet sind.

Auch diese Büchsen dienen dazu, den Kraftschluß zwischen der Verbundgußplatte und dem flüssigen Metall zu erhöhen.

Nachfolgend wird eine beispielhafte Ausgestaltung der Erfindung anhand von Zeichnungen erläutert.

Es zeigen
- Fig. 1: eine erfindungsgemäße Verbundgußplatte in Seitenansicht und
- Fig. 2: eine Draufsicht auf eine erfindungsgemäße Verbundgußplatte.

Wie aus den Figuren zu entnehmen ist, besteht die Verbundgußplatte aus einem flächigen Element 1, das eine umlaufende Dichtung aufweist.

Beidseits der Verbundgußplatte 1 und im wesentlichen senkrecht zu dieser sind zwei Rohrstutzen 2 angeordnet, die jeweils mindestens eine Bohrung 3 aufweisen. Der Rohrstutzen 2 an der dem Strang zugewandten Seite A weist eine Spitze 4 auf. Auf der der Kokille zugewandten Seite B weist die Verbundgußplatte 1 vier Büchsen 5 auf.

Sowohl die Rohrstutzen 2 mit den Bohrungen 3 als auch die Büchsen 5 dienen der Erhöhung des Kraftschlusses zwischen der Verbundgußplatte 1 und dem anliegenden flüssigen Metall.

Der Verbundguß mit einer erfindungsgemäßen Verbundgußplatte 1 zeichnet sich durch die folgenden Schritte aus:
- Nach Ende einer Sequenz wird der im Feuerfestmaterial verschlissene Verteiler aus der Gießposition gefahren. Die Warmstränge werden gestoppt, um die Verbundgußplatte in die Kokille setzen zu können.
- Der Warmstrang wird in der Kokille heruntergefahren. Es wird Kühlschrott eingesetzt.
- Danach wird der neue, vorgchcizte Verteilerwagen über die Kokille gefahren. Er wird mit Flüssigstahl befüllt und bei ausreichendem Verteilerinhalt die Stränge werden neu angegossen.
- Nach Erreichen des Gießspiegels in der Kokille werden die Stränge angefahren.

Durch die Verwendung erfindungsgemäßer Verbundgußplatten, die das Durchlaufen von Stahl zwischen Kokille und Warmstrang verhindern, könncn Durchbrüche, die Betriebsstillstände hervorrufen, vermieden werden.

## Patentansprüche

1. Verbundgußplatte für das Stranggießen auf einer Beam-Blank-Stranggießanlage zur Anordnung im Bereich der Kokille, **dadurch gekennzeichnet,** wobei die Verbundgußplatte die Verbindung herstellt zwischen dem zuletzt gegossenen, noch flüssigen Stahl und dem neu anzugießenden Stahl und aus einem flächigen Element (1) mit einer umlaufenden Dichtung besteht, wobei beidseits der Verbundgußplatte (1) und im wesentlichen senkrecht zu dieser je mindestens ein Rohrstutzen (2) angeordnet ist, wobei der Rohrstutzen (2) an der dem Strang zugewandten Seite (A) eine Spitze (4) aufweist.

2. Verbundgußplatte gemäß Anspruch 1, **dadurch gekennzeichnet, daß** beidseits der Verbundgußplatte (1) und im wesentlichen senkrecht zu dieser je zwei Rohrstutzen (2) angeordnet sind.

3. Verbundgußplatte gemäß Anspruch 1 oder Anspruch 2, **dadurch gekennzeichnet, daß** die Rohrstutzen (2) jeweils mindestens eine Bohrung (3) aufweisen.

4. Verbundgußplatte gemäß Anspruch 1, **dadurch gekennzeichnet, daß** auf der der Kokille zugewandten Seite (B) mindestens eine, vorzugsweise vier Büchsen (5) angeordnet sind.

## Claims

1. Partition plate which is suitable for continuous casting on a beam blank caster and is disposed in the area of the mould, **characterised in that** said partition plate forms the connection between the still molten, most recently cast steel and the fresh steel to be cast, and consists of a flat element (1) with a surrounding seal, at least one pipe socket (2) being disposed on each side of and essentially perpendicular to the partition plate (1), said pipe socket (2) on the side A facing the strand being pointed (4).

2. Partition plate according to claim 1, **characterised in that** two pipe sockets (2) are disposed on each side of and essentially perpendicular to the partition plate (1).

3. Partition plate according to claim 1 or 2, **characterised in that** the pipe sockets (2) each have at least one hole (3).

4. Partition plate according to claim 1, **characterised in that** at least one, preferably four sleeves (5) are disposed on the side (B) facing the mould.

## Revendications

1. Plaque pour coulées successives pour la coulée continue sur une installation de coulée continue Beam-Blank destinée à être disposée au niveau de la coquille, **caractérisée en ce que** la plaque pour coulées successives réalise la liaison entre l'acier encore liquide coulé précédemment et l'acier à couler neuf et est constituée d'un élément (1) en nappe avec un joint qui en fait le tour, **en ce qu'**il est disposé de chaque côté de la plaque pour coulées successives (1) et essentiellement perpendiculairement à celle-ci au moins une tubulure (2), la tubulure (2) présentant une pointe (4) sur le côté (A) dirigé vers la coulée.

2. Plaque pour coulées successives selon la revendication 1, **caractérisée en ce que** deux tubulures (2) sont disposées de chaque côté de la plaque pour coulées successives (1) et essentiellement perpendiculairement à celle-ci.

3. Plaque pour coulées successives selon la revendication 1 ou 2, **caractérisée en ce que** les tubulures (2) présentent chacune au moins un perçage (3).

4. Plaque pour coulées successives selon la revendication 1, **caractérisée en ce que** au moins une douille (5), de préférence quatre, sont disposées sur le côté (B) dirigé vers la coquille.
